# EUROPÄISCHE PATENTSCHRIFT

(11) **EP 1 400 940 B1**
(45) Veröffentlichungstag und Bekanntmachung des Hinweises auf die Patenterteilung: **16.08.2006**
(21) Anmeldenummer: 02027998.0
(22) Anmeldetag: 14.12.2002
(51) Int. Cl.: G08B 25/00, G08B 25/10, G08B 29/14

(54) **Gefahrenmeldesystem**
System for hazard detection
Système pour la détection de danger

(30) Priorität: 07.09.2002 EP 02020100
(43) Veröffentlichungstag der Anmeldung: 24.03.2004
(73) Patentinhaber: Siemens Schweiz AG, 8047 Zürich (CH)
(72) Erfinder: Hess, Kurt, Dr., 8633 Wolfhausen (CH); Honegger, Philipp, 8132 Egg bei Zürich (CH); Kästli, Urs Dr., 8008 Zürich (CH); Späte, Knut, 8633 Wolfhausen (CH); Tenchio, Georges, Dr., 8123 Ebmatingen (CH); Wälti, Hansjürg, 8708 Männedorf (CH)
(74) Vertreter: Weise, Wolfgang

(56) Entgegenhaltungen:
- EP-A- 0 872 817
- US-A- 5 365 568

## Beschreibung

Die vorliegende Erfindung betrifft ein Gefahrenmeldesystem mit einer Zentrale, einer Mehrzahl von an diese angeschlossenen Gefahrenmeldern und mit einer Bedieneinheit für die Bedienung der Gefahrenmelder, wobei die Bedieneinheit und die Gefahrenmelder für Zweiweg-Kommunikation ausgebildet sind.

Die EP 0872817 A1 beschreibt einen Gefahrenmelder, der ein Gehäuse aufweist, welches einen Sensor für eine Gefahrenkenngrösse, eine Stufe zur Auswertung der Sensorsignale und eine Lichtquelle zur Alarmanzeige enthält. Der Melder weist außerdem eine Kommunikationsschnittstelle zur drahtlosen Aussendung von vom Melder aufgenommenen Daten auf und er ist in einen Datentransfermode umschaltbar, in welchem eine Aussendung der Melderdaten erfolgt. Die Kommunikationsschnittstelle enthält einen Sender, der durch die Lichtquelle zur Alarmanzeige oder durch eine zusätzliche Infrarotquelle gebildet ist. Dem Melder ist ein Bedienungsmodul zugeordnet. Dieses ist als mobile Einheit ausgebildet und weist Mittel zum Empfang der ausgesandten Melderdaten auf.

Die US 5365568 beschreibt das Detektieren einer oder mehrerer Alarm-Situationen durch Alarm-Detektoren. Dabei können die Alarm-Situationen an eine oder mehr Überwachungseinheiten. Das System beinhaltet einen Schaltkreis für das Überwachen des Stromverbrauchs.

Für das rationelle Einsetzen, Austauschen und für die Funktionskontrolle von Rauchmeldern sind so genannte Melderaustauscher und Melderprüfer bekannt. Mit den Melderaustauschern können Brandmelder bei Inbetriebsetzung und Revision durch eine Druck- und Drehbewegung in den Meldersockel eingesetzt und aus diesem entfernt werden. Der Melderaustauscher enthält einen auf einem Rohrstutzen flexibel angebrachten so genannten Adapter, mit welchem der Melder wie mit einem Schraubenschlüssel fixierbar ist, und Verlängerungsrohre, welche einen Melderaustausch bis zu einer Höhe von etwa 7 Metern ermöglichen. Der Melderprüfer kann entweder eine Dose mit einem Prüfgas oder einen Heisslufterzeuger enthalten (siehe dazu beispielsweise US-A-3,693,401 und die Melderprüfer CERBERUS DZ1191 und CERBERUS RE6/RE6T der Siemens Building Technologies AG (CERBERUS - eingetragenes Warenzeichen der Siemens Building Technologies AG).

Es sind auch Melderaustauscher/Melderprüfer mit einem kombinierten Pflück-/Prüf-/Pflückkopf bekannt, bei denen Lichtimpulse in die Messkammer eines zu prüfenden Streulichtmelders gesendet werden und das Ansprechender des Melders auf diese Lichtimpulse überprüft wird (siehe dazu beispielsweise EP-A-0 636 266, EP-A-0 910 055 sowie den Melderaustauscher/Melderprüfer CERBERUS DZ1193 der Siemens Building Technologies AG).

Immer wenn ein Melder aus seinem Sockel herausgenommen wird, muss die Zentrale vorher eine Nachricht erhalten, dass der betreffende Melder nicht in Funktion ist, und sie muss nach dem Austausch informiert werden, dass ein Austausch statt gefunden hat. Das bedeutet, dass sich bei Wartungsarbeiten die betreffende Bedienungsperson vor und nach dem Melderaustausch zur Zentrale begeben und dort die nötigen Informationen eingeben muss, wogen die Wartungsarbeiten an den Meldern selbst erfolgen. Gleiches gilt für die Überprüfung von Meldern, wo die Zentrale ebenfalls entsprechend informiert sein muss, damit der Funktionstest nicht einen Alarm auslöst. Es ist offensichtlich, dass dieses Prozedere speziell bei grösseren Anlagen, umständlich und aufwändig ist.

Durch die Erfindung soll nun ein Gefahrenmeldesystem der eingangs genannten Art angegeben werden, bei welchen Wartungs- und Unterhaltsarbeiten an den Meldern möglichst einfach und rationell durchgeführt werden können.

Diese Aufgabe wird durch ein Gefahrenmeldesystem nach den Merkmalen von Patentanspruch 1 gelöst. In den abhängigen Ansprüchen sind vorteilhafte Ausgestaltungen und Weiterbildungen der Erfindung angegeben.

Beim erfindungsgemässen Gefahrenmeldesystem sind die Gefahrenmelder als Anschlussknoten für die Kommunikation zwischen der Bedieneinheit und der Zentrale ausgebildet. Die Bedieneinheit ist ein mobiles Terminal, welches über beliebige Gefahrenmelder auf die Zentrale verbunden werden und mit dieser kommunizieren kann. Dadurch können die beim Austausch und bei der Überprüfung von Meldern der Zentrale zu liefernden Informationen direkt an den betreffenden Meldern selbst eingegeben werden und es ist nicht mehr erforderlich, dass sich die Bedienungsperson für die Eingabe dieser Informationen an den Ort der Zentrale begeben muss.

Eine geeignete Bedieneinheit kann beispielsweise ein Bedienungsmodul für einen Gefahrenmelder der in der EP-A-0 872 817 beschriebenen Art, eine Einrichtung zur Ferneinstellung von Parametern eines Sensors der in der US-A-4,704,607 beschriebenen Art oder eine Fernbedienung der in der EP-A-1 158 840 beschriebenen Art sein. All diesen Bedieneinheiten ist gemeinsam, dass sie eine Schnittstelle für bidirektionale Datenkommunikation mit dem betreffenden Gefahrenmelder aufweisen, wobei diese Datenkommunikation zur Abfrage und/oder Ferneinstellung des Melders verwendet wird. Die Bedieneinheit kann aber auch in einen Melderaustauscher und/oder Melderprüfer der eingangs genannten Art eingebaut sein und Bestandteil von diesem bilden.

Nachfolgend wird die Erfindung an Hand eines Ausführungsbeispiels und der Zeichnungen näher erläutert; es zeigt:
- Fig. 1: eine schematische Darstellung einer Brandmeldeanlage und einer Bedieneinheit für die Vort-Ort-Bedienung der Brandmelder der Anlage;
- Fig. 2: ein Blockschema eines Details der Bedieneinheit von Fig. 1; und
- Fig. 3, 4: je eine Skizze einer Anwendung der Bedieneinheit.

Die in Fig. 1 dargestellte Brandmeldeanlage zeigt schematisch eine Zentrale 1 und verschiedene mit dieser verbundene Melderlinien, eine Melderlinie M₁ mit Handgefahrenmeldern 2, eine Melderlinie M₂ mit Spezialmeldern, darstellungsgemäss einem Flammenmelder 3 und einem Linienextinktionsmelder 4, und eine Melderlinie M₃ mit an der Decke befestigten so genannten Punktmeldern 5 (Streulicht-Rauchmelder, Temperatur-, Brandgas- oder Mehrkriterienmelder), sowie eine Bedieneinheit 6 zur Vor-Ort-Bedienung der diversen Melder. Die Darstellung ist nicht so zu verstehen, dass jede Melderart über eine eigene Melderlinie mit der Zentrale 1 verbunden ist; es ist vielmehr so, dass jeweils verschiedene Meldertypen an einer gemeinsamen Melderlinie hängen. Geeignete Streulicht-Rauchmelder sind beispielsweise in der EP-A-0 636 266 und der EP-A-0 821 330 beschrieben, ein Linienextinktionsmelder in der europäischen Patentanmeldung Nr. 01 114 103.3 und ein Flammenmelder in der EP-A-0 718 814.

Der Ausdruck Bedieneinheit 6 ist allgemein zu verstehen. Es kann sich bei dieser um ein Modul in der Art einer Fernbedienung zur Datenkommunikation mit den Meldern handeln oder um ein Werkzeug für das Auswechseln/Einsetzen oder die Überprüfung von Meldern, welches gleichzeitig für Datenkommunikation verwendbar ist. Die in Fig. 1 dargestellte Bedieneinheit 6 ist ein Werkzeug der letzteren Art und besteht aus einem so genannter Melderprüfer und/oder Melderpflücker (im folgenden als Prüfpflücker 7 bezeichnet), das ist ein Werkzeug für die Überprüfung der Funktion und/oder zum Einsetzen/Herausnehmen eines Melders in einen/aus einem Sockel, und aus einem Terminal 8 für die Eingabe und Anzeige von Daten.

Der Prüfpflücker 7 besteht im wesentlichen aus einem Prüf-/Pflückkopf 9, der auf einem kurzen Rohr 10 gelenkig angebracht ist, einer im Prüf-/Pflückkopf 9 angeordneten Prüfelektronik, einer Stromversorgung, einer Funktionsanzeige und einem Hauptschalter. Im Prüf-/Pflückkopf 9 und im Punktmelder 5 ist je eine Schnittstelle für bidirektionale Datenkommunikation zwischen Prüf-/Pflückkopf 9 und Melder 5 vorgesehen. Diese Schnittstelle ist in Fig. 2 dargestellt. Zur Ermöglichung der Bedienung des Punktmelders 5 ohne Hilfsmittel bis zu einer Raumhöhe von 7 Metern kann das Rohr 10 durch Verlängerungsrohre (nicht dargestellt) teleskopartig verlängert werden. Geeignete Prüfpflücker 7, allerdings ohne die genannte Kommunikationsschnittstelle, sind in der EP-A-0 636 266 und der EP-A-0 971 329 beschrieben.

In Fig. 2 ist in der linken Hälfte die mit dem Bezugszeichen KM bezeichnete Kommunikationsschnittstelle eines Melders 5 und in der rechten Hälfte die mit dem Bezugszeichen MB bezeichnete Kommunikationsschnittstelle des Prüf-/Pflückkopfs 9 dargestellt, welche durch eine das Übertragungsmedium symbolisierende gestrichelte Linie A voneinander getrennt sind. Beide Kommunikationsschnittstellen KM und KB weisen je einen optischen und einen induktiven Kanal KMₒ, KMᵢ bzw. KBₒ, KBᵢ auf. Der optische Kanal KMₒ der Melder-Kommunikationsschnittstelle KM enthält einen von aussen sichtbaren durch einen LED gebildeten Alarmindikator 11 zur optischen Anzeige von Alarmen und Störungen und einen an einen Mikroprozessor 12 des Melders angeschlossenen LED-Treiber 13. Der optische Kanal KBₒ der Prüf-/Pflückkopf-Kommunikationsschnittstelle KB enthält eine Fotodiode 14, einen an diese angeschlossenen Verstärker 15 und einen dem Verstärker nachgeschalteten Pulsformer 16, dessen Ausgang mit einem Mikroprozessor 17 der Bedieneinheit verbunden ist.

Der induktive Kanal KBᵢ der Prüf-/Pflückkopf-Kommunikationsschnittstelle KB enthält einen vom Mikroprozessor 17 gesteuerten Oszillator 18 und eine Induktivität 19, die beispielsweise durch eine Drahtschlaufe gebildet ist. Der induktive Kanal KMᵢ der Melder-Kommunikationsschnittstelle KM enthält einen Resonanzkreis 20, einen diesem nachgeschalteten Demodulator 21 und einen an den Demodulator angeschlossenen Pulsformer 22, dessen Ausgang mit dem Mikroprozessor 12 verbunden ist. Die Drahtschlaufe 19 ist in den Prüf-/Pflückkopf 9 eingelegt, der für jeden Übertragungsvorgang auf über den Resonanzkreis 20 enthaltenden Melder 5 geschoben wird. Die Fotodiode 14 ist so im Prüf-/Pflückkopf 9 angeordnet, dass sie mit dem vom Alarmindikator 11 ausgesandten Licht beaufschlagt ist. Das lässt sich beispielsweise durch eine mechanische Codierung erreichen, die das Aufschieben des Prüf-/Pflückkopfs 9 auf den Melder 5 nur in einer einzigen Relativposition zulässt. Selbstverständlich kann die Codierung auch so gewählt werden, dass mehrere Relativpositionen möglich sind. Alternativ kann die Kommunikationsschnittstelle für Kommunikation im Hochfrequenzbereich, vorzugsweise nach dem Bluetooth-Standard, oder im Infrarotbereich, vorzugsweise nach dem IrDA-Standard, ausgebildet sein.

Grundsätzlich könnte das Terminal 8 am Rohr 10 oder an einem Verlängerungsrohr fixiert und so ausgebildet sein, dass eine Bedienungsperson gleichzeitig den Prüf-/Pflückkopf 9 über den zu bedienenden Melder 5 halten und das Terminal 8 bedienen kann, was aber ab einer gewissen Raumhöhe nur schwer möglich ist. Aus diesem Grund ist das beispielsweise durch ein Handheld oder einen PDA (Personal Digital Assistant) gebildete Terminal 8 nicht am Prüfpflücker 7 befestigt sondern von diesem abgesetzt und es ist zwischen dem Terminal 8 und dem Prüf-/Pflückkopf 9 eine Kommunikationsverbindung, beispielsweise nach dem IrDA- oder dem Bluetooth-Standard, vorgesehen.

Zum Start eines Datentransfers vom Melder 5 zum Prüfpflücker 7 wird der Prüf-/Pflückkopf 9 auf den Melder 5 geschoben und auf diesem positioniert. Dann setzt sich der Melder nach Aufforderung durch die Modul-Kommunikationsschnittstelle KB in einen Datentransfermodus. Die Daten gelangen vom Melder 5 zum Prüfpflücker 7, werden dort gespeichert und als Grobinformation (Go / No Go) so angezeigt, dass diese Information auch aus 7 m Distanz lesbar ist. Dann wird der Prüfpflücker 7 vom Melder 5 abgesetzt und die Details der gespeicherten Daten können durch das Terminal 8 abgerufen werden, sofern diese Information gewünscht wird.

Der Datentransfer vom Terminal 8 zum Melder 5 verläuft analog, wobei ebenfalls eine Zwischenspeicherung im Prüfpflücker 7 erfolgt. Es ist auch ein Datentransfer in beiden Richtungen möglich. Selbstverständlich können einmal in das Terminal 8 eingegebene Daten im Prüfpflücker 7 gespeichert bleiben und mehrmals, an verschiedenen Meldern, verwendet werden.

Der Melder kann sich auch selbständig in den Datentransfermodus setzen, wenn sich der Prüfpflücker 7 als erlaubte Bedieneinheit zur Datenübertragung authentifiziert oder identifiziert. Diese Authentifizierung kann durch spezielle Codes oder kryptologische Verfahren erfolgen.

Dadurch wird verhindert, dass ein anderes oder ein unerlaubtes Gerät den Melder versehentlich oder absichtlich in den Datentransfermodus setzt.

Im Datentransfermodus kann einerseits der Melder 5 während des Betriebs erfasste und gespeicherte Daten, beispielsweise Beinahe-Alarme und dergleichen, an das Terminal 8 senden, und anderseits können an den Melder Daten oder Befehle, wie beispielsweise Instruktionen in Zusammenhang mit Servicearbeiten oder Parameter, übertragen werden. Eventuell können im Datentransfermodus auch Software-Updates vorgenommen werden. Ein ganz wesentlicher Vorteil der dargestellten Anlage mit der Bedieneinheit 6 besteht darin, dass der Datentransfermodus auch zur Herstellung einer bidirektionalen Verbindung zwischen der Bedieneinheit 6 und der Zentrale 1 über den jeweiligen Melder verwendet werden kann, indem beispielsweise der Zentrale mitgeteilt wird, dass an dem Melder Servicearbeiten durchgeführt werden oder die Zentrale aufgefordert wird, den Melder in einen entsprechenden Modus zu schalten oder die mitgesandten Daten in den Melder zu schreiben.

Der indirekte Transfer von Daten oder Kommandos von der Bedieneinheit über die Zentrale zum Melder hat gegenüber dem auch möglichen direkten Transfer den Vorteil, dass die Zentrale einerseits über im Melder vorgenommene Änderungen mitinformiert wird und andererseits eine Filterfunktion ausüben und für den betreffenden Melder nicht frei geschaltete Änderungen unterbinden kann.

Insbesondere bei der Montage einer Brandmeldeanlage mit einer Vielzahl von Meldern kann die Möglichkeit der Zweiweg-Kommunikation zwischen Zentrale und Bedieneinheit sehr hilfreich sein, indem die zugehörige Raumnummer an der Bedieneinheit eingegeben und vom Melder zur Zentrale übertragen wird, wo dann eine Verknüpfung der Raumnummer mit der Melder-Identifikationsnummer (siehe dazu EP-A-0 546 401) und damit eine eindeutige Lokalisierung des Melders erfolgt. Durch die Ausbildung der Melder als Anschlussknoten für Kommunikation zwischen der Bedieneinheit und der Zentrale kann die Bedieneinheit als mobiles Terminal über den betreffenden Gefahrenmelder auf die Zentrale verbunden werden. Dadurch eröffnet sich die Möglichkeit, Funktionalität von den Meldern an die Zentrale abzugeben.

Da die Anlage von jedem mit einem Melder ausgerüsteten Ort im Gebäude aus bedient werden kann, wird die für Inbetriebnahme und Servicearbeiten benötigte Zeit reduziert. Ausserdem können Bedienfehler vermieden werden, indem der in einen anderen Modus zu versetzende Melder nicht über eine Liste ausgewählt werden muss (Gefahr von Wahl eines falschen Eintrags oder fehlerhafter Liste), sondern direkt vor Ort bezeichnet wird.

Wie aus Fig. 1 ersichtlich ist, enthält eine Brandmeldeanlage in der Regel nicht nur an der Decke befestigte Punktmelder 5, für deren Bedienung der Prüfpflücker 7 ursprünglich vorgesehen war, sondern auch Spezialmelder, wie beispielsweise Handgefahrenmelder 2, Flammenmelder 3 und Linienextinktionsmelder 4, die zum Grossteil an der Wand befestigt sind. Für diese Melder ist zwar kein spezielles Werkzeug für Montage/Demontage oder Melderprüfung in Verwendung, trotzdem müssen aber auch diese Melder periodisch vor Ort getestet werden, wobei auch hier vor und nach dem Test jeweils in der Zentrale eingegeben werden muss, dass der betreffende Melder getestet wird/wurde und daher in den Testmodus bzw. den normalen Betriebszustand zu setzen ist.

Beim erfindungsgemässen System ist die Bedieneinheit 6 so ausgebildet, dass sie auch für die Bedienung der genannten Spezialmelder und weiterer Bausteine verwendet werden kann. In Fig. 3 ist diese Multifunktionalität der Bedieneinheit 6 in Zusammenhang mit einem Handgefahrenmelder 2 dargestellt, in Fig. 4 in Zusammenhang mit einem Linienextinktionsmelder 4, einem akustischen Alarmgerät 23 und mit einem so genannten Linienbaustein 24. Linienbausteine sind beispielsweise Ein-/Ausgabebausteine zum Anschalten von Brandmeldern eines anderen Typs an ein bestehendes System, oder zum Anschalten von Arbeits- oder Ruhekontakten oder für die dezentrale Ansteuerung von technischen Einrichtungen, wie Brandschutztüren, Ventilationen, Klimaanlagen, und dergleichen. Weitere Linienbausteine sind die so genannten Linientrenner, die dafür sorgen, dass bei einem Kurzschluss auf einem Melderbus nicht der ganze Bus ausfällt, sondern nur der defekte Teil einer Linie isoliert wird. Diese Linienbausteine haben in der Regel eine flache, schachtelartige Form und sind oft stapelartig nebeneinander angeordnet, so dass gewisse Einschränkungen bezüglich der Zugänglichkeit von aussen bestehen.

Für Handgefahrenmeldern 2 kann die Bedieneinheit ohne wesentliche Anpassungen verwendet werden. Handgefahrenmelder sind bekanntlich in einer Höhe von etwa 150 cm an der Wand montiert und besitzen die Form einer annähernd quadratischen, flachen Schachtel mit einer Diagonale, die etwa dem Durchmesser eines Punktmelders 5 entspricht. Dadurch ist es möglich, den Prüfpflücker 7 horizontal zu halten und auf den Handgefahrenmelder 2 aufzusetzen. Da eine Verlängerung des Rohrs 10 nicht erforderlich ist, wird das Terminal 8 mit Vorteil am Rohr 10 befestigt, beispielsweise mit einer elastischen Klammer. Der Prüf-/Pflückkopf 9 ist mit einer Modul-Kommunikationsschnittstelle KB und der Handgefahrenmelder mit einer Melder-Kommunikationsschnittstelle KM der in Fig. 2 dargestellten Art ausgerüstet. Da der Prüfpflücker 7 mit dem kurzen Rohr 10 einfach zu handhaben ist, erübrigt es sich, die Datenkommunikation in zwei Schritten durchzuführen. Bei einer solchen Anordnung wird die Distanz der drahtlosen Kommunikation grösser als beim Punktmelder. Diese Situation wird vom Prüfpflücker 7 erkannt (Endschalter), worauf Sendeleistung und Empfangsempfindlichkeit erhöht werden.

Der in Fig. 4 dargestellte Linienextinktionsmelder 4 weist ein metallisch abgeschirmtes Gehäuse auf und ist daher für eine Kommunikationsschnittstelle der in Fig. 2 dargestellten Art eher nicht geeignet. Gleiches gilt für die Linienbausteine 24, der wegen ihrer Anordnung in Stapeln nur an einer Schmalseite zugänglich sind, so dass bei Verwendung der Kommunikationsschnittstelle von Fig. 2 unter Umständen gar nicht sicher wäre, mit welchem Linienbaustein aus einem Stapel die Bedieneinheit 6 gerade kommuniziert. Das akustische Alarmgerät 23 besitzt die Form einer runden Schachtel, eventuell mit bombierten Boden, und kann daher mit einer Melder-Kommunikationsschnittstelle KM (Fig. 2) ausgerüstet werden. Die Kommunikation zwischen Prüfpflücker 7 und Linienextinktionsmelder 4 sowie dem Linienbau-stein 24 erfolgt über ein Steckerkabel 25, dessen Stecker so ausgebildet sind, dass sie auch in in Stapeln angeordnete Linienbausteine 24 bequem eingesteckt werden können. Beim Linienextinktionsmelder dient der Prüfpflücker auch als Installationshilfe, indem die Qualität und die Distanz des zurück gespiegelten optischen Signals online dargestellt und dadurch die Justierung des Gehäuses vereinfacht wird.

Sowohl beim Ausführungsbeispiel von Fig. 3 als auch bei dem von Fig. 4 erfolgt so wie in Fig. 1 die Kommunikation zwischen Terminal 8 und Prüfpflücker 7 über eine IrDA-Schnittstelle oder über Bluetooth. Selbstverständlich könnte man in den Fällen der Figuren 3 und 4 das Terminal 8 mit dem Prüfpflücker 7 auch verkabeln, dann hätte man aber für diese Fälle ein Spezialwerkzeug, das sich nicht universell einsetzen lässt. Die dargestellte Lösung hat hingegen den Vorteil, dass der Monteur mit der Bedieneinheit 6 ein einziges Werkzeug für die Bedienung der verschiedenen Melder und Bausteine erhält und mit diesem einzigen Werkzeug nicht nur die Melder bedienen sondern auch über diese mit den Zentrale kommunizieren kann. Ein weiterer Vorteil liegt in der Verwendung einer standardisierten Schnittstelle (IrDA oder Bluetooth), so dass die Bedieneinheit leicht durch ein dem jeweiligen Stand der Technik entsprechendes, kommerzielles Gerät ausgetauscht werden kann.

## Patentansprüche

1. Gefahrenmeldesystem mit einer Zentrale (1), einer Mehrzahl von an diese angeschlossenen Gefahrenmeldern (2, 3, 4, 5) und mit einer Bedieneinheit (6) für die Bedienung der Gefahrenmelder (2, 3, 4, 5), wobei die Bedieneinheit (6) und die Gefahrenmelder (2, 3, 4, 5) für Zweiweg-Kommunikation ausgebildet sind, **dadurch gekennzeichnet dass** die Gefahrenmelder (2, 3, 4, 5) Anschlussknoten für eine Kommunikation zwischen der Bedieneinheit (6) und der Zentrale (1) bilden und dass einerseits eine Kommunikationsverbindung zwischen Bedieneinheit (6) und Gefahrenmeldern (2, 3, 4, 5) und andererseits eine indirekte Kommunikationsverbindung zwischen Bedieneinheit (6) und Zentrale (1) besteht, und dass die Kommunikation zwischen Bedieneinheit (6) und Gefahrenmeldern (2, 3, 4, 5) indirekt, über die Zentrale (1), erfolgen kann.

2. Gefahrenmeldesystem nach Anspruch 1, **dadurch gekennzeichnet, dass** über die genannte indirekte Kommunikationsverbindung Zentralenfunktionen von den Gefahrenmeldern (2, 3, 4, 5) aus bedienbar sind.

3. Gefahrenmeldesystem nach einem der Ansprüche 1 und 2, **dadurch gekennzeichnet, dass** die Bedieneinheit (6) ein auf die Gefahrenmelder (2, 3, 4, 5) aufsetzbares oder mit diesen verbindbares Prüf- und/oder Montagewerkzeug und ein Terminal (8) für die Eingabe und Anzeige von Daten aufweist.

4. Gefahrenmeldesystem nach Anspruch 3, **dadurch gekennzeichnet, dass** das Prüf- und/oder Montagewerkzeug ein nachfolgend als Prüfpflücker (7) bezeichneter so genannter Melderprüfer oder Melderaustauscher mit einem auf einer Stange (10) befestigten Prüf-/Pflückkopf (9) ist.

5. Gefahrenmeldesystem nach Anspruch 4, **dadurch gekennzeichnet, dass** der Prüf-/Pflückkopf (9) für die Bedienung verschiedener Meldertypen und weiterer Linienbausteine (23, 24) des Gefahrenmeldesystems ausgebildet ist.

6. Gefahrenmeldesystem nach Anspruch 5, **dadurch gekennzeichnet, dass** zwischen dem Terminal (8) und dem Prüf-/Pflückkopf (9) eine Kommunikationsverbindung besteht, und dass der Prüf-/Pflückkopf (9) eine Kommunikationsschnittstelle (KB) für die genannte Zweiweg-Kommunikation mit einem Gefahrenmelder (2, 3, 4, 5) oder einem weiteren Linienbaustein sowie für die Kommunikation mit dem Terminal (8) aufweist.

7. Gefahrenmeldesystem nach Anspruch 6, **dadurch gekennzeichnet, dass** die genannte Kommunikationsschnittstelle (KB) einen Sender und einen Empfänger für drahtlose Kommunikation aufweist.

8. Gefahrenmeldesystem nach Anspruch 7, **dadurch gekennzeichnet, dass** die genannte Kommunikationsschnittstelle zusätzlich für drahtgebundene Kommunikation ausgebildet ist, und dass die drahtlose und die drahtgebundene Kommunikation wahlweise einsetzbar sind.

9. Gefahrenmeldesystem nach einem der Ansprüche 4 bis 9, **dadurch gekennzeichnet, dass** das Terminal (8) durch ein Handheld oder ein PDA gebildet und am Prüfpflücker (7) befestigbar ist.

10. Gefahrenmeldesystem nach einem der Ansprüche 5 bis 9, **dadurch gekennzeichnet, dass** die Gefahrenmelder (2, 5) eine Kommunikationsschnittstelle (KM) für die Kommunikation mit der Bedienungseinheit (6) aufweisen, und dass diese Kommunikationsschnittstelle (KM) einen durch einen Alarmindikator (10) gebildeten optischen Sendekanal (KMₒ) und einen induktiven Empfangskanal (KMₒ) enthält.

11. Gefahrenmeldesystem nach einem der Ansprüche 6, 7, 8 oder 10, **dadurch gekennzeichnet, dass** die Kommunikationsschnittstelle (KB) des Prüf-/Pflückkopfs (9) einen durch eine Induktivität (9) gebildeten Sender und einen durch eine Fotodiode (4) gebildeten Empfänger aufweist.

12. Gefahrenmeldesystem nach Anspruch 7 oder 8, **dadurch gekennzeichnet, dass** die drahtlose Kommunikation für die Kommunikation mit so genannten Punktmeldem (5), insbesondere Streulicht-, Temperatur-, und Rauchgasmeldern, oder mit Handgefahrenmeldern (2) verwendet wird.

13. Gefahrenmeldesystem nach Anspruch 8, **dadurch gekennzeichnet, dass** die drahtgebundene Kommunikation für die Kommunikation mit Flammenmeldern (3), Extinktionsmeldern (4) oder Linienbausteinen (23, 24) verwendet wird.

## Claims

1. Hazard detection system having a control centre (1), a plurality of hazard detectors (2, 3, 4, 5) which are connected to the latter and an operating unit (6) for operating the hazard detectors (2, 3, 4, 5), the operating unit (6) and the hazard detectors (2, 3, 4, 5) being designed for two-way communication, **characterized in that** the hazard detectors (2, 3, 4, 5) form connecting nodes for communication between the operating unit (6) and the control centre (1), and **in that** there is, on the one hand, a communication link between the operating unit (6) and the hazard detectors (2, 3, 4, 5) and, on the other hand, an indirect communication link between the operating unit (6) and the control centre (1), and **in that** the operating unit (6) and the hazard detectors (2, 3, 4, 5) can communicate indirectly via the control centre (1).

2. Hazard detection system according to Claim 1, **characterized in that** control centre functions can be operated from the hazard detectors (2, 3, 4, 5) via said indirect communication link.

3. Hazard detection system according to either of Claims 1 and 2, **characterized in that** the operating unit (6) has a testing and/or installation tool, which can be placed onto the hazard detectors (2, 3, 4, 5) or can be connected to the latter, and a terminal (8) for inputting and displaying data.

4. Hazard detection system according to Claim 3, **characterized in that** the testing and/or installation tool is a so-called detector tester or detector exchanger which is referred to below as a test picker (7) and has a testing/picking head (9) which is fastened to a rod (10).

5. Hazard detection system according to Claim 4, **characterized in that** the testing/picking head (9) is designed to operate various types of detectors and other linear modules (23, 24) in the hazard detection system.

6. Hazard detection system according to Claim 5, **characterized in that** there is a communication link between the terminal (8) and the testing/picking head (9), and **in that** the testing/picking head (9) has a communication interface (KB) for said two-way communication with a hazard detector (2, 3, 4, 5) or another linear module and for communication with the terminal (8).

7. Hazard detection system according to Claim 6, **characterized in that** said communication interface (KB) has a transmitter and a receiver for wireless communication.

8. Hazard detection system according to Claim 7, **characterized in that** said communication interface is also designed for wire-based communication, and **in that** wireless and wire-based communication can be selectively used.

9. Hazard detection system according to one of Claims 4 to 9, **characterized in that** the terminal (8) is formed from a handheld device or a PDA and can be fastened to the test picker (7).

10. Hazard detection system according to one of Claims 5 to 9, **characterized in that** the hazard detectors (2, 5) have a communication interface (KM) for communicating with the operating unit (6), and **in that** this communication interface (KM) contains an optical transmission channel (KMₒ), which is formed from an alarm indicator (10), and an inductive reception channel (KMₒ).

11. Hazard detection system according to either of Claims 6, 7, 8 and 10, **characterized in that** the communication interface (KB) of the testing/picking head (9) has a transmitter, which is formed from an inductance (9), and a receiver which is formed from a photodiode (4).

12. Hazard detection system according to Claim 7 or 8, **characterized in that** wireless communication is used to communicate with so-called point detectors (5), particularly scattered-light, temperature and smoke detectors, or with manually operated hazard-warning alarms (2).

13. Hazard detection system according to Claim 8, **characterized in that** wire-based communication is used to communicate with flame detectors (3), absorption detectors (4) or linear modules (23, 24).

## Revendications

1. Système avertisseur de danger comprenant une centrale (1) une pluralité d'avertisseurs de danger (2, 3, 4, 5) raccordés à celle-ci et une unité de commande (6) pour la commande des avertisseurs de danger (2, 3, 4, 5), l'unité de commande (6) et les avertisseurs de danger (2, 3, 4, 5) étant conçus pour une communication bidirectionnelle, **caractérisé en ce que** les avertisseurs de danger (2, 3, 4, 5) forment des noeuds de raccordement pour une communication entre l'unité de commande (6) et la centrale (1) et d'une part il existe une liaison de communication directe entre l'unité de commande (6) et les avertisseurs de danger (2, 3, 4, 5) et d'autre part une liaison de communication indirecte entre l'unité de commande (6) et la centrale (1), et **en ce que** la communication entre l'unité de commande (6) et les avertisseurs de danger (2, 3, 4, 5) peut se faire indirectement par la centrale (1).

2. Système avertisseur de danger selon la revendication 1, **caractérisé en ce que** les fonctions de centrale peuvent être commandées à partir des avertisseurs de danger (2, 3, 4, 5) par ladite liaison de communication indirecte.

3. Système avertisseur de danger selon l'une quelconque des revendications 1 et 2, **caractérisé en ce que** l'unité de commande (6) présente un outil d'essai et/ou de montage pouvant être posé sur les avertisseurs de danger (2, 3, 4, 5) ou pouvant être relié à ceux-ci et présente un terminal (8) pour l'entrée et l'affichage de données.

4. Système avertisseur de danger selon la revendication 3, **caractérisé en ce que** l'outil de test et/ou de montage est un testeur d'avertisseur ou échangeur d'avertisseur désigné ci-dessous par dispositif de test cueilleur (7) avec une tête cueilleuse / de test (9) fixée sur une barre (10).

5. Système avertisseur de danger selon la revendication 4, **caractérisé en ce que** la tête cueilleuse / de test (9) est conçue pour la commande de divers types d'avertisseur et d'autres modules de ligne (23, 24) du système avertisseur de danger.

6. Système avertisseur de danger selon la revendication 5, **caractérisé en ce qu'**une liaison de communication existe entre le terminal (8) et la tête cueilleuse / de test (9), et **en ce que** la tête cueilleuse / de test (9) présente une interface de communication (KB) pour la communication bidirectionnelle avec un avertisseur de danger (2, 3, 4, 5) ou un autre module de ligne ainsi que pour la communication avec le terminal (8).

7. Système avertisseur de danger selon la revendication 6, **caractérisé en ce que** ladite interface de communication (KB) présente un émetteur et un récepteur pour une communication sans fil.

8. Système avertisseur de danger selon la revendication 7, **caractérisé en ce que** ladite interface de communication est conçue en supplément pour une communication filaire et **en ce que** la communication sans fil et la communication filaire peuvent être utilisées au choix.

9. Système avertisseur de danger selon l'une quelconque des revendications 4 à 9, **caractérisé en ce que** le terminal (8) est formé par un Handheld ou pour un PDA et peut être fixé sur le dispositif de test cueilleur (7).

10. Système avertisseur de danger selon l'une quelconque des revendications 5 à 9, **caractérisé en ce que** les avertisseurs de danger (2, 5) présentent une interface de communication (KM) pour la communication avec l'unité de commande (6), et **en ce que** cette interface de communication (KM) contient un canal d'émission (KM₀) optique formé par un indicateur d'alarme (10) et un canal de réception (KM₀) inductif.

11. Système avertisseur de danger selon l'une quelconque des revendications 6, 7, 8 ou 10, **caractérisé en ce que** l'interface de communication (KB) de la tête cueilleuse / de test (9) présente un émetteur formé par une inductance (9) et un récepteur formé par une photodiode (4).

12. Système avertisseur de danger selon la revendication 7 ou 8, **caractérisé en ce que** la communication sans fil est utilisée pour la communication avec des avertisseurs ponctuels (5), en particulier des avertisseurs à lumière diffuse, des avertisseurs de température, des avertisseurs de gaz d'incendie, ou avec des avertisseurs de danger manuels (2).

13. Système avertisseur de danger selon la revendication 8, **caractérisé en ce que** la communication filaire est utilisée pour la communication avec des avertisseurs de flammes (3), des avertisseurs d'extinction (4) ou des modules de ligne (23, 24).
